# EUROPÄISCHE PATENTANMELDUNG

(11) **EP 0 038 284 A1**
(43) Veröffentlichungstag der Anmeldung: **21.10.1981**
(21) Anmeldenummer: 81730026.2
(22) Anmeldetag: 09.03.1981
(51) Int. Cl.: H01F 40/04, H01F 27/04

(54) **Gas- oder flüssigkeitsisolierter, induktiver Spannungswandler**

(30) Priorität: 27.03.1980 DE 8008657 U
(71) Anmelder: SIEMENS AKTIENGESELLSCHAFT, 80333 München (DE)
(72) Erfinder: Stenzel, Peter, Ing. grad., D-1000 Berlin 20 (DE)

(57) **Zusammenfassung**

Die Erfindung geht von einem gas- oder flüssigkeitsisolierten. induktiven Spannungswandler mit einem Topfgehäuse und einem oberhalb des Topfgehäuses befindlichen Isolator aus, in dem eine gesteuerte Durchführung liegt und an dem oben ein Deckel angebracht ist. Um bei einem derartigen Spannungswandler in konstruktiv einfacher Weise eine hohe Stabilität auch bei seitlicher mechanischer Beanspruchung zu erreichen, ist ein inneres Metallrohr (10) der Durchführung (7) an seinem oberen Ende (11) mit einer Halteplatte (6) verbunden, die von dem Isolator (3) getragen ist. Der massive äußere Steuerzylinder (8) der Durchführung (7) trägt außen einen Flansch (9), der zwischen Topfgehäuse (1) und Isolator (3) angebracht ist. Die Erfindung ist bei gas- oder flüssigkeitsisolierten, induktiven Spannungswandlern mit einem Topfgehäuse anwendbar (Fig. 1).

## Beschreibung

Die Erfindung bezieht sich auf einen gas- oder flüssigkeitsisolierten, induktiven Spannungswandler mit einem Topfgehäuse, in dem Primärwicklung und Eisenkern mit Sekundärwicklung untergebracht sind, und mit einem oberhalb des Topfgehäuses befindlichen Isolator, in dem eine mit eingebetteten Steuerzylindern verseheneDurchführung liegt, sowie mit einem oben an dem Isolator angebrachten Deckel.

Ein derartiger induktiver Spannungswandler ist aus der DE-AS 23 56 98S bekannt. Bei diesem bekannten Spannungswandler ist die Durchführung so ausgebildet, daß sie mit ihrem unteren Ende in einen Zwischenflansch hineinragt und an der Übergangsstelle zwischen Zwischenflansch und Topfgehäuse endet. Wie die Durchführung des bekannten Spannungswandlers ausgebildet ist und wie sie innerhalb des Wandlers befestigt ist, geht aus der genannten Druckschrift nicht hervor.

Der Erfindungliegt die Aufgabe zugrunde, einen gas-oder flüssigkeitsisolierten, induktiven Spannungswandler vorzuschlagen, bei dem die Durchführung in konstruktiv einfacher Weise befestigt ist, wobei die Befestigung dergestalt getroffen sein soll, daß sie auch bei seitlichen mechanischen Banspruchungen eine stabile Lage beibehält.

Zur Lösung dieser Aufgabe ist bei einem gas- oder flüssigkeitsisolierten, induktiven Spannungswandler der eingangs angegebenen Art erfinckmgsgemäß ein inneres Metallrohr der Durchführung an seinem oberen Ende mit einer Halteplatte verbunden, die von dem Isolator getragen ist; der außen liegende Steuerzylinder der Durchführung ist massiv ausgebildet und trägt außen einen Flansch, wobei der Flansch im Bereich einer Verbindungsstelle zwischen dem Isolator und dem Topfgehäuse befestigt ist.

Ein Vorteil des erfindungsgemäßen Spannungswandlers besteht darin, daß seine Durchführung in einfacher Weise sicher gehaltert ist, indem zusätzlich zu der Halteplatte am oberen Ende des inneren Metallrohres der Durchführung ein Flansch benutzt wird, der an dem massiv ausgebildeten, außen liegendes Steuerzylinder der Durchführung angebracht ist, Der erfindonsgemäße Spannungswandler ist daher bezüglich sowohl in vertikaler Richtung auftretender mechanischer Beanspruchungen als auch in horizontaler Richtuug wirkende" mechanischer Kräfte stabil ausgebildet.

Bei dem erfindmgggemäßen Spannungswandler kann die Feststoff-Durchführung aus unterschiedlichen Materialien bestehen; als besonders vorteilhaft hat es sich jedoch erwiesen,wenn die Durchführung als Kunststoffolien-Durchführung ausgebildet ist.

Zur Erläuterung der Erfindung ist in der Figur ein Ausführungsbeispiel des erfindungsgemäßen Spannungswandlers schematisch dargestellt.

Der gezeigte induktive Spannungswandler weist ein Topfgehäuse 1 auf, das einen Befestigungsflansch 2 an seinem oberen Rand trägt. An dem Befestigungsflansch 2 ist ein Isolator 3 mit seinem unteren Ende befestigt, wobei die Übergangssteils zwischen Topfgehäuse 1 und Isolator 3 durch einen Dichtungsring 4 abgedichtet ist. Oberhalb des Isolators 2 ist ein Deckel 5 angebracht, der von einer Halteplatte 6 gebildet ist. Am äußeren Rande i die Halteplatte 6 mit dem oberen Ende des Isolators 3 verspannt.

Innerhalb des Isolators 3 ist eine Durchfühnng 7 angeordnet, die eine Kunststoffolien-Durchführung darstellte also aus einer Kunststoffolie mit eingebetteten Steuerzylindern besteht. Ein außen liegender Zylinder 8 der Durchführung 7 ist massiv ausgebildet und trägt außel einen Flansch 9; der Flansch 9 ist beispielsweise an den Steuerzylinder 8 angeschweißt. Der Flansch 9 seinerseits ist mittels mehrerer über dem Umfang verteilter und in der Figur nicht dargestellter Schrauben mit dem Befestigungsflansch 2 des Kopfgehäuses 1 verschraubt.

7 Die Durchführung/weist ein inneres Metallrohr 10 auf. das sich über die gesamte Länge der Durchführung erstreckt und zur Zuführung des Hochspannungspotentials in. das Topfgehäuse 1 dient. An seinem in der Figur oberen Ende 11 trägt das Metallrohr 10 einen Halteflansch 12, mit dem es über Schrauben 13 mit der Halteplatte 6 verbunden ist.

Durch den Halteflansch 12 und die Halteplatte 6 wird die Durchführung 7 deserfindungsgemäßen Spannungswandlers getragen, wobei durch den Flansch 9 des außen liegenden Steuerzylinders 8 eine seitliche Festlegung erfolgt, die den Spannungswandler unempfindlich gegen seitliche Beanspruchungen macht. In dem Topfgehäuse 1 ist das aktive System 20 des induktiven Spannungswandlers untergebracht. Von dem aktiven System 20 ist in der Figur nur ein Teil des Eisenkernes 21 und eine Hochspannungselektrode 22 dargestellt, die eine nicht erkennbare Hochspannungswicklung außen umfaßt. An der Hochspannungselektrode 22 ist außen eine Steckereinrichtung 23 angebracht, die eine elektrische Verbindung zu einer Kontaktscheibe 24 schafft, die unten an dem Metallrohr 10 befestigt ist. Die Sekundärwicklung des erfindungsgemäßm Spannungswandlers ist in der Figur ebenfalls nicht erkkennbar; weil sie innerhalb der Hochspannungselektrcde 22 bzw einer innerhalb dieser- angeordneten weiteren Elektron 25 liegt.

## Patentansprüche

1. Gas- oder flüssigkeitsisolierter, induktiver Spannungswandler mit einem Topfgehäuse, in dem Primärwicklung und Eisenkern mit Sekundärwicklung untergebracht sind, und mit einem oberhalb des Topfgehäuses befindlichen Isolator, in dem eine mit eingebetteten Steuerzylindern versehene Durchführung liegt, sowie mit einem oben an dem Isolator angebrachter Deckel, dadurch gekennzeichnet daß ein inneres Metallrohr (10) der Durchführung (7) an seiner ober oberen Ende (11) mit einer Halteplatte (6) verbunden ist, die von der Isolator (3) getragen ist daß der auben liegende Steuerzylinder (8) der Durohfur rung (7) mssiv ausgebildet ist und außen einen Flaned (9) trägt und daß der Flansch (9) im Bereich der Verbindungsstelle zwischen den Topfgehäuse (1) und der Isolator (3) befestigt ist.

2. Spannungswandler nach Anspruch 1, dadurch gekennzeichnet , daß die Halteplatte (6) den Deckel bildet.

3. Spannungswandler nach Anspruch 1 oder 2, dadurch gekennzeichnet , daß die Durchführung (7) eine Feststoff-Durchführung insbesondere Kunststofffolien-Durchführung ist.
